# FASCICULE DE BREVET EUROPEEN

(11) **EP 0 003 204 B1**
(45) Date de publication et mention de la délivrance du brevet: **13.05.1981**
(21) Numéro de dépôt: 79400029.9
(22) Date de dépôt: 15.01.1979
(51) Int. Cl.: F22B 1/06

(54) **Générateur de vapeur avec resurchauffeur intégré alimenté par un métal liquide**
Mit flüssigem Metall gespeister Dampferzeuger mit integriertem Zwischenüberhitzer
Steam generator with integrated reheater fed with liquid metal

(30) Priorité: 18.01.1978 FR 7801346
(43) Date de publication de la demande: 25.07.1979
(73) Titulaire: COMMISSARIAT A L'ENERGIE ATOMIQUE Etablissement de Caractère Scientifique Technique et Industriel, 75752 Paris Cedex 15 (FR)
(72) Inventeur: De Nucheze, Louis, F-75015 Paris (FR); Robin, Marcel, F-92310 Sevres (FR)
(74) Mandataire: Mongrédien, André

## Description

La présente invention a pour objet un générateur de vapeur à resurchauffeur intégré, alimenté par un métal liquide, notamment du sodium liquide.

De façon plus précise, la présente invention concerne un échangeur de chaleur entre un métal liquide et de l'eau à réchauffer et à vaporiser qui comprend à l'intérieur de son enceinte extérieure une région servant à la resurchauffe de la vapeur après la détente de celle-ci dans des turbines à haute pression et en vue de la réinjection de cette vapeur resurchauffée dans les turbines moyenne pression.

On sait que dans les réacteurs nucléaires à neutrons rapides refroidis par un métal liquide et en particulier, par du sodium ou un alliage de sodium et de potassium, on trouve un premier circuit de sodium, dit primaire, un deuxième circuit de sodium, dit secondaire qui échange de la chaleur d'une part avec le circuit primaire de sodium et, d'autre part, avec un circuit d'eau qui alimente les turbines pour la production d'énergie électrique. La présente invention concerne l'échangeur entre le sodium secondaire et l'eau.

D'une façon générale, dans une installation de production d'énergie électrique, la vapeur détendue dans la turbine à haute pression doit être resurchauffée avant d'être introduite à l'entrée de la turbine moyenne pression. Dans le cas de la production d'énergie électrique à partir d'un réacteur refroidi par du sodium liquide, cette resurchauffe peut être envisagée de deux façons différentes, soit qu'on utilise une resurchauffe de ladite vapeur détendue par de la vapeur vive, soit qu'on utilise une resurchauffe de la vapeur par le sodium chaud. L'invention concerne ce deuxième type de resurchauffe.

En se reportant à la figure 1 annexée, on comprendra mieux les différents circuits thermiques. La figure 1 illustre la circulation de l'eau et de sa vapeur ainsi que la circulation du sodium. L'eau froide entre tout d'abord dans un évaporateur E, puis dans un surchauffeur S, à la sortie duquel la vapeur surchauffée est introduite dans la turbine haute pression T,. A la sortie de la turbine T" la vapeur partiellement refroidie et détendue est ré- injectée dans le resurchauffeur R. Après son passage dans le resurchauffeur, la vapeur pénètre dans la turbine moyenne pression T₂, puis dans les turbines basse pression. Quant au circuit de sodium, il est le suivant: le sodium chaud venant du réacteur entre en parallèle dans le resurchauffeur R et le surchauffeur S, puis il pénètre dans l'évaporateur E et il est enfin recyclé dans le réacteur.

L'invention concerne plus spécialement un générateur de vapeur qui comporte intérieurement un resurchauffeur alimenté en sodium, ce resurchauffeur étant intégré dans l'enveloppe du générateur de vapeur.

On connaît déjà, notamment du brevet français no 1392058, un générateur de vapeur à resurchauffeur alimenté en métal liquide. Cependant, ce générateur présente de nombreux inconvénients. Il y a en particulier que, dans cet échangeur, les serpentins de circulation de l'eau correspondant respectivement à l'évaporateur, au surchauffeur et au resurchauffeur, sont superposés dans l'enceinte, ce qui entraîne une complication sensible des moyens d'alimentation en eau (ou en vapeur) et en métal liquide. En particulier, pour le métal liquide, le générateur doit comporter un double distributeur avec des dispositifs de réglage interne et externe. En outre, ce générateur comporte une couverture de gaz inerte au-dessus du niveau de métal liquide avec tous les inconvénients inhérents à cette solution. Enfin, la superposition des différents faisceaux de serpentins et la présence de cette couverture de gaz inerte du générateur de vapeur entraînent une augmentation très sensible de la hauteur de ce générateur pour une puissance donnée. Il en résulte bien sûr une augmentation correspondante du coût de fabrication de ce générateur.

On connaît aussi du brevet français nO 2134067 un générateur de vapeur avec resurchauffeur (voir notamment page 3, lignes 13 à 20) à tubes droits dans lequel le metal liquide, tel que le sodium, est introduit à la partie supérieure de l'échangeur par des buses débouchant dans un espace annulaire défini entre l'enveloppe cylindrique de l'échangeur et une virole externe, cet espace annulaire communiquant avec l'intérieur de l'enveloppe par des fenêtres ménagées dans cette dernière. Cependant, la totalité du débit de métal liquide pénètre à l'intérieur de l'enveloppe, ce générateur de vapeur n'étant pas équipé de resurchauffeur à l'intérieur de l'espace annulaire défini entre la virole et l'enveloppe.

La présente invention a précisément pour objet un générateur de vapeur à resurchauffer intégré alimenté en sodium qui pallie les inconvénients ci-dessus en ne comportant qu'un seul circuit d'alimentation en sodium et un circuit commun d'eau pour l'évaporateur et le surchauffeur. En outre, le générateur, objet de l'invention, autorise une vidange des tubes de circulation d'eau- vapeur par simple gravité du fait de la présence de points bas accessibles dans les tubes d'échange. On sait que cette condition est imposée par de nombreux utilisateurs de centrales nucléaires.

Pour obtenir ces résultats, l'invention concerne un générateur de vapeur avec resurchauffeur alimenté par un métal liquide comprenant une enveloppe de forme cylindrique à l'intérieur de laquelle se trouve un faisceau de tubes droits fixés à chacune de leurs extrémités dans une plaque à tubes associée respectivement à un collecteur inférieur d'introduction de l'eau et à un collecteur supérieur de sortie de la vapeur, la partie supérieure de ces tubes constituant la zone de surchauffe, une buse de sortie du métal liquide ménagée à la partie inférieure de ladite enveloppe, une virole entourant la partie supérieure de ladite enveloppe et délimitant entre elle-même et ladite enveloppe un espace annulaire (zone de resurchauffe), ladite virole comportant une buse d'introduction dudit métal liquide dans ledit échangeur, ledit espace annulaire communiquant avec l'intérieur de ladite enveloppe par une première série de fenêtres ménagées dans ladite enveloppe à la partie supérieure dudit espace annulaire, caractérisé en ce que la buse d'introduction du métal liquide est située à la partie supérieure de ladite virole, une deuxième série de fenêtres étant ménagée dans ladite enveloppe à la partie inférieure dudit espace annulaire, ledit espace annulaire contenant une pluralité de tubes en hélice qui constituent le resurchauffeur intégré, ces tubes étant raccordés à un collecteur inférieur d'entrée de vapeur à resurchauffer et à un collecteur supérieur de sortie de vapeur resurchauffée, lesdites fenêtres de la première série étant munies de moyens de réglage de débit pour en faire varier l'ouverture et d'un mécanisme de commande desdits moyens de réglage pour régler la répartition du débit de métal liquide pénétrant à l'intérieur de ladite enveloppe par les fenêtres de la première série, et des capteurs thermométriques étant disposés dans ledit espace annulaire et dans ladite enveloppe immédiatement au-dessus de la deuxième série de fenêtres et associés à des moyens pour comparer les mesures faites par lesdits capteurs pour agir sur le mécanisme de commande.

On comprend qu'ainsi le générateur ne comporte qu'un seul collecteur d'entrée du métal liquide et qu'on règle la répartition du métal liquide entre la zone externe de resurchauffe et la zone interne de surchauffe de telle façon que, compte tenu des échanges thermiques dans ces deux zones, le métal liquide à la sortie de ces deux zones a sensiblement la même température.

Selon une autre caractéristique, le générateur comprend à l'intérieur dudit espace annulaire une plaque horizontale percée d'orifices, ladite plaque étant disposée d'une part en-dessous de la buse d'entrée du métal liquide et de la première série de fenêtres et, d'autre part, au-dessus des tubes de sortie de vapeur resurchauffée.

De préférence les moyens de réglage du débit consistent en une vanne circulaire à opercule constituée par une virole montée pivotante autour de ladite enveloppe et munie d'autant d'orifices qu'il y a de fenêtres de la première série, lesdits orifices et lesdites fenêtres ayant les mêmes dimensions et étant aptes à coïncider pour une position angulaire de ladite virole, et en des moyens d'étanchéité entre ladite virole et ladite enveloppe disposés autour de chaque fenêtre de la première série.

De toute façon, l'invention sera mieux comprise à la lecture de la description qui suit d'un mode de réalisation de l'invention donné à titre d'exemple non limitatif. La description se réfère aux figures annexées sur lesquelles on a représenté:

- sur la figure 1, déjà décrite, un schéma simplifié des circuits d'eau-vapeur et de sodium correspondant à un générateur de vapeur à resurchauffeur alimenté en sodium,
- sur la figure 2, une vue en coupe verticale simplifiée de l'ensemble du générateur selon l'invention, et
- sur la figure 3, une vue de détails de la figure 2 montrant la partie supérieure du générateur de vapeur et, en particulier, le dispositif de répartition du débit de sodium respectivement dans le surchauffeur et dans le resurchauffeur.

Le générateur de vapeur, objet de l'invention, comprend une enveloppe 2 de forme cylindrique verticale définissant un passage interne et comportant à chacune de ses extrémités une plaque à tubes respectivement supérieure 4 et inférieure 6. Cette enceinte cylindrique 2 est complétée au-delà des plaques à tubes par des boîtes à eau 8 et 10. La boîte à eau inférieure 10 sert à l'introduction par la buse 10' de l'eau à chauffer et à transformer en vapeur, la boîte à eau 8 servant à la sortie par la buse 8' de la vapeur surchauffée. Ces boîtes à eau sont munies des trous de visite 8" et 10" obturés par des couvercles. A l'intérieur de l'enceinte 2, on trouve des tubes d'échange droits tels que 12, qui sont fixés à leurs deux extrémités dans les plaques à tubes 4 èt 6. Ces tubes servent à la circulation de l'eau et de la vapeur. Vers leur extrémité inférieure, les tubes sont munis de lyres de dilatation 12a qui permettent d'absorber les dilatations thermiques sans imposer aux tubes des contraintes inadmissibles. Les tubes droits 12 définissent une zone inférieure qui correspond à l'évaporateur E du générateur de vapeur et une zone supérieure qui correspond au surchauffeurs.

Dans sa partie supérieure, qui correspond précisément à la zone de surchauffe, l'enveloppe 2 est entourée par une virole cylindrique 14 qui ménage entre elle-même et l'enveloppe 2 une zone annulaire 16. La virole 14 est raccordée par des fonds bombés 18 et 20 à l'enveloppe 2. Des fenêtres, telles que 22, assurent une communication à sa partie inférieure entre l'espace annulaire 16 et l'intérieur de l'enveloppe 2. De même, des fenêtres 24 assurent une communication entre l'intérieur de l'enveloppe 2 et la région annulaire 16 à la partie supérieure de celle-ci. De préférence, les fenêtres 22 ont une grande section de passage pour, d'une part, réduire la vitesse du sodium et, d'autre part, faciliter le dégagement des produits lors d'une réaction accidentelle sodium-eau vers une membrane de sécurité.

La virole 14 est munie à sa partie supérieure d'au moins une buse 26 d'alimentation en sodium chaud. Immédiatement en-dessous de cette buse 26, l'espace annulaire 16 comporte une plaque horizontale de répartition du sodium 28 dont la fonction sera explicitée ultérieurement. A l'intérieur de cet espace annulaire 16 et en-dessous de la plaque de répartition 28, on trouve des tubes en serpentins 30 qui constituent le resurchauffeur R du générateur de vapeur. Ces tubes en serpentins sont raccordés à des collecteurs de vapeur à resurchauffer 32 et à des collecteurs 34 de vapeur resurchauffée. Ces collecteurs sont munis de trous de visite 32' et 34' obturés par des couvercles. A son extrémité inférieure, l'enveloppe 2 est entourée par une deuxième virole 36 constituant la sortie de sodium. Cette deuxième virole entoure sur une fraction de sa hauteur l'enceinte 2 et elle est munie d'une buse 38 de sortie de sodium.

Le fonctionnement simplifié de ce générateur de vapeur est le suivant: l'eau froide pénètre par la buse d'entrée 10' ménagée dans la boîte à eau inférieure 10, et parcourt les tubes droits 12 pour ressortir sous forme de vapeur surchauffée par la buse 8_{'} ménagée dans la boîte à eau supérieure 8. Cette eau traverse ainsi successivement dans le faisceau de tubes droits la zone d'évaporation E et la zone de surchauffe S. Quant au sodium, il suit un cheminement en sens inverse. Le sodium chaud venant du réacteur entre par la buse d'entrée 26 de sodium et se répartit, comme on l'expliquera en détail ultérieurement, entre l'intérieur de l'enveloppe 2 et l'espace annulaire 16 grâce à la plaque de répartition 28 et aux fenêtres 24. La totalité de la circulation de sodium se retrouve grâce aux fenêtres 22 dans la partie inférieure de l'enveloppe 2 (évaporateur) et ressort par la buse 38. La vapeur à resurchauffer entre par les collecteurs 32, suit les serpentins 30 de resurchauffe et la vapeur resurchauffée sort par les collecteurs 34.

En se référant à la figure 3, on va décrire plus en détail la façon dont se fait la répartition du sodium chaud entre la zone de surchauffe, à l'intérieur de l'enceinte 2 et la zone de resurchauffe dans l'espace annulaire 16. Sur la figure 3, on a représenté le passage annulaire 16 et, plus précisément, la partie supérieure 16a de ce passage annulaire disposée au-dessus de la plaque de répartition 28. La répartition du sodium chaud entre la zone de resurchauffe constituée par l'espace annulaire 16 et la zone de surchauffe constituée par l'espace limité par l'enveloppe 2 est assurée, d'une part, par la plaque de répartition 28 qui crée la perte de charge nécessaire et répartit convenablement le sodium dans le faisceau resurchauffeur et, d'autre part, par une vanne à opercule cylindrique tournant autour de l'enveloppe 2 portant la référence générale 50 qui peut venir obturer plus ou moins les fenêtres 24 ménagées dans l'enceinte 2. Cette vanne à opercule cylindrique 50 est constituée par une virole cylindrique 52a percée d'ouvertures 52b qui, pour une position particulière de la virole, coïncide avec les fenêtres 24. La virole 52a est supportée en rotation par l'intermédiaire de rouleaux tels que 54, fixés sur la couronne 56 solidaire de l'enveloppe 2. Elle est également guidée en rotation par des rouleaux 58 à axes verticaux fixés sur l'enveloppe 2. De plus, cette virole est munie, à sa partie supérieure, d'une couronne 52c munie de tenons 59 qui peut coopérer avec un mécanisme de commande 60 de mise en rotation de la virole 52a. Bien entendu la rotation peut être commandée par d'autres moyens connus. Par exemple, la couronne 52c peut être munie d'une crémaillère circulaire qui engrène avec un pignon de commande fixé à l'extrémité inférieure du mécanisme 60. Chaque fenêtre 24 comporte un joint 61 qui assure une semi-étanchéité entre l'enveloppe 2 et la partie pleine de la virole 52a. On comprend qu'en agissant sur le mécanisme 60, on fait tourner la virole 52a autour de l'axe vertical du générateur de vapeur, ce qui permet d'adapter la section de passage du sodium vers l'intérieur de l'enveloppe 2 par réglage de la partie commune entre les fenêtres 24 et 52b.

Le rôle de la plaque de répartition 28 est de créer une perte de charge très importante pour le sodium nécessaire à la resurchauffe et qui passe de l'espace 16a à l'espace annulaire 16 contenant le faisceau resurchauffeur. Ainsi, une fraction importante du débit de sodium se présente devant les ouvertures 52b de la vanne 50.

Le passage de sodium dans l'enveloppe 2 est réglé par la vanne 50 de telle façon qu'au niveau des ouvertures 22, le sodium du surchauffeur et le sodium du resurchauffeur soient sensiblement à la même température, avant que ce sodium ne pénètre dans la zone d'évaporateur E. Cette disposition permet de minimiser les surfaces d'échange thermique. En outre, elle évite d'avoir à mélanger les débits de sodium à des températures différentes, ce qui est toujours délicat à réaliser, à cause des contraintes thermique qui prennent naissance dans le mélangeur. Pour assurer cette égalité des températures, à la sortie du surchauffeur et du resurchauffeur, des capteurs de température 62 et 63 sont disposés respectivement à la sortie du surchauffeur et du resurchauffeur. Ils permettent de mesurer ces températures en permanence et d'en calculer la différence. A l'aide du mécanisme 60 commandé par la manivelle 64, on règle l'ouverture de la vanne 50 de telle façon que les débits de sodium dans le surchauffeur et le resurchauffeur assurent l'égalité souhaitée des températures. Il va de soi qu'on pourrait commander le mécanisme 60 à l'aide d'un moteur électrique alimenté par un courant représentatif de la différence des températures. On pourrait utiliser un servo-mécanisme de type classique assurant en permanence l'égalité des températures.

Les expériences faites sur un réacteur prototype ont montré que dans certains cas, pour obtenir l'égalité des températures à la sortie du surchauffeur et du resurchauffeur, il suffisait de régler les débits aux conditions nominales de fonctionnement de l'échangeur, la répartition des débits restant correcte pour les charges partielles, ceci permettant de simplifier le servo-mécanisme envisagé.

Comme on le voit plus clairement sur la figure 3, on trouve dans la zone annulaire 16, une deuxième virole cylindrique 70 qui double l'enveloppe 2 dans cette région. Cette deuxième virole permet la fixation des espaceurs des serpentins 30 du resurchauffeur, ce qui autorise une construction en un seul morceau du resurchauffeur et son montage ultérieur en l'état. En outre, cette double paroi permet d'éviter un flux de chaleur important entre les deux écoulements de sodium parallèles facilitant ainsi le réglage des débits en fonction des températures de sortie de ces deux écoulements.

Il faut ajouter que de façon connue, l'enceinte 2 est munie de grilles 71 de maintien des tubes 12 dans l'enceinte 2 et que l'échangeur peut avantageusement comporter des boucliers thermiques pour protéger les plaques à tubes. En outre, l'enceinte 36 peut être munie d'une membrane de sécurité 72 en cas de surpression accidentelle.

En variante, la buse de sortie 38 peut être disposée directement dans l'enveloppe 2 immédiatement au-dessus de la plaque à tubes 6. Dans ce cas, la virole 36 est bien sûr supprimée. Cela permet d'accroître la longueur utile des tubes d'échange 12.

Il ressort de la description précédente que le générateur objet de l'invention répond bien aux exigences indiquées dans l'introduction. Il n'y a qu'un seul circuit d'alimentation en sodium, pour l'ensemble du générateur à resurchauffeur. En outre, l'évaporateur et le surchauffeur sont constitués par un même faisceau de tubes d'échange, ce qui d'une part, assure un gain d'encombrement et, d'autre part, évite le délicat problème du raccordement de plusieurs faisceaux de tubes.

Un autre avantage de l'invention réside dans la façon dont sont disposés le resurchauffeur, le surchauffeur et l'évaporateur. D'une part, cela permet d'alimenter le surchauffeur et le resurchauffeur à l'aide d'une seule conduite d'arrivée de sodium, donc à la température maximale de sortie du réacteur d'où l'obtention du meilleur rendement thermodynamique, d'autre part, les flux de sodium sortant du resurchauffeur et du surchauffeur débouchent directement à l'entrée de l'évaporateur sans interposition de conduites.

Cette disposition est très économique et très sûre. De plus, elle ne nécessite l'emploi que d'une vanne de réglage n'exigeant d'étanchéité de sa tige de commande qu'à travers le fond 20.

## Revendications

1. Générateur de vapeur avec resurchauffeur alimenté par un métal liquide comprenant une enveloppe (2) de forme cylindrique, à l'intérieur de laquelle se trouve un faisceau de tubes droits (12) fixés à chacune de leurs extrémités dans une plaque à tubes (4, 6) associée respectivement à un collecteur inférieur d'introduction de l'eau (10) et à un collecteur supérieur de sortie de la vapeur (8), une buse de sortie du métal liquide (38) ménagée à la partie inférieure de ladite enveloppe (2), une virole (14) entourant la partie supérieure de ladite enveloppe (2) et délimitant entre elle-même et ladite enveloppe un espace annulaire (16), ladite virole (14) comportant une buse d'introduction (26) dudit métal liquide dans ledit espace annulaire (16) qui communique avec l'intérieur de ladite enveloppe par une première série de fenêtres (24) ménagées dans ladite enveloppe à la partie supérieure dudit espace annulaire caractérisé en ce que la buse d'introduction (26) du métal liquide est située à la partie supérieure de ladite virole (14), une deuxième série de fenêtres (22) étant ménagée dans ladite enveloppe à la partie inférieure dudit espace annulaire, ledit espace annulaire (16) comportant une pluralité de tubes en hélice (30) qui constituent le resurchauffeur intégré, ces tubes étant raccordés à un collecteur inférieur d'entrée (32') de vapeur à resurchauffer et à un collecteur supérieur de sortie (34') de vapeur resurchauffée, lesdites fenêtres (24) de la première série étant munies de moyens de réglage de débit (50) pour en faire varier l'ouverture, un mécanisme de commande (60, 64) étant associé auxdits moyens de réglage pour régler la répartition du débit de métal liquide circulant dans ledit espace annulaire et le débit de métal liquide pénétrant à l'intérieur de ladite enveloppe par les fenêtres (24) de la première série, et des capteurs thermométriques (62, 63) étant disposés dans ledit espace annulaire (16) et dans ladite enveloppe (2) immédiatement au-dessus de la deuxième série de fenêtres (22) et associés à des moyens pour comparer les mesures faites par lesdits capteurs pour agir sur le mécanisme de commande.

2. Générateur selon la revendication 1, caractérisé en ce qu'il comprend à l'intérieur dudit espace annulaire une plaque horizontale (28) percée d'orifices, ladite plaque étant disposée d'une part en dessous de la buse d'entrée (26) du métal liquide et de la première série de fenêtres (24) et, d'autre part, au-dessus du collecteur de sortie (34') de l'eau resurchauffée.

3. Générateur selon l'une quelconque des revendications 1 et 2, caractérisé en ce que lesdits moyens de réglage de débit (50) consistent en une vanne circulaire à opercule constituée par une virole (52a) montée pivotante autour de ladite enveloppe (2) et munie d'autant d'orifices (52b) qu'il y a de fenêtres (24) de la première série, lesdits orifices et lesdites fenêtres ayant mêmes dimensions et étant aptes à coïncider pour une position angulaire de ladite virole (52a), et en des moyens d'étanchéité (61) entre ladite virole et ladite enveloppe disposés autour de chaque fenêtre (24) de la première série.

## Claims

1. A steam generator incorporating a re-superheater fed with a liquid metal, comprising a cylindrical casing (2) inside which is a bundle of straight tubes (12) fixed at each of their ends in a tube plate (4, 6) associated respectively with a lower water feed collector (10) and an upper steam outlet collector (8), an outlet nozzle (38) for the liquid metal formed in the lower part of said casing (2), a collar (14) surrounding the upper part of said casing (2) and delimiting between itself and said casing an annular space (16), said collar (14) comprising a nozzle (26) for introducing said liquid metal into said annular space (16) which communicates with the interior of said casing through a first series of apertures (24) formed in said casing in the upper part of said annular space, characterised in that the nozzle (26) for introducing the liquid metal is situated on the upper part of said collar (14), a second series of apertures (22) being formed in said casing in the lower region of said annular space, said annular space (16) comprising a plurality of helical tubes (30) which form the integrated re-superheater, these tubes being connected to a lower collector (32') for the entry of steam to be re-superheated and to an upper collector (34') for the outlet of re-superheated steam, said apertures (24) of the first series being provided with throughflow regulating means (50) for varying the opening thereof, a control mechanism (62, 64) being associated with said regulating means for regulating the distribution of the throughflow of liquid metal circulating in said annular space and the throughflow of liquid metal entering said casing through the apertures (24) of the first series, and thermomet- ric sensors (62, 63) being arranged in said annular space (16) and in said casing (2) immediately above the second series of apertures (22) and associated with means for comparing the measurements made by said sensors for acting on the control mechanism.

2. A generator as claimed in Claim 1, characterised in that, inside said annular space, it comprises a horizontal plate (28) formed with orifices, said plate being arranged on the one hand below the inlet nozzle (26) for the liquid metal and the first series of apertures (24) and, on the other hand, above the outlet collector (34') for the re-superheated water.

3. A generator as claimed in any of Claims 1 and 2, characterised in that said throughflow regulating means (50) consist of a circular cap valve formed by a collar (52a) mounted to pivot about said casing (2) and provided with as many orifices (52b) as there are apertures (24) of the first series, said orifices and said apertures having the same dimensions and being designed to coincide for one angular position of said collar (52a), and of sealing means (61) between said collar and said casing arranged around each aperture (24) of the first series.

## Patentansprüche

1. Dampfgenerator mit Wieder-Überhitzer, der von einem flüssigen Metall versorgt wird, mit einer Umhüllung (2) zylindrischer Form, in deren innerem sich ein Bündel gerader Rohre (12) befindet, die an jedem ihrer Enden in einer Rohrplatte (4, 6) befestigt sind, die einem unteren Sammler (10) für die Zuführung von Wasser bzw. einem oberen Sammler (8) für den Austritt des Dampfes zugeordnet sind, mit einem am unteren Teil der Umhüllung (2) angeordneten Auslasstück (38) für das flüssige Metall, mit einem Rohr (14), welches den oberen Teil der Umhüllung (2) umgibt und zwischen sich und der Umhüllung einen Ringraum (16) begrenzt, wobei das Rohr (14) ein Einlasstück (26) für das flüssige Metall in den Ringraum (16) aufweist, welcher mit dem inneren der Umhüllung über eine erste Reihe von Fenstern (24) in Verbindung steht, die in der Umhüllung im oberen Teil des Ringraumes ausgebildet sind, dadurch gekennzeichnet, dass sich das Einlasstück (26) für das flüssige Metall im oberen Teil des Rohres (14) befindet, dass eine zweite Reihe von Fenstern (22) in der Umhüllung am unteren Teil des Ringraumes ausgebildet ist, dass der Ringraum (16) eine Vielzahl von schraubenförmigen Rohren (30) aufweist, welche den integrierten Wiederüberhitzer bilden, dass die Rohre mit einem unteren Eintrittssammler (32) für den wiederzuüberhitzenden Dampf und einem oberen Auslassammler (34_{'}) für den wiederüberhitzten Dampf verbunden sind, dass die Fenster (24) der ersten Reihe mit Steuermitteln für den Fluss (50) ausgebildet sind, um deren Öffnung zu verändern, dass ein Steuermechanismus (60, 64) den Steuermitteln zugeordnet ist, um die Aufteilung der Strömungsmenge des in dem Ringraum zirkulierenden flüssigen Metalls und die Strömungsmenge des in das Innere der Umhüllung durch die Fenster (24) der ersten Reihe durchtretenden, flüssigen Metalls zu regeln, und dass Wärmefühler (62, 63) in dem Ringraum (16) und in der Umhüllung (2) unmittelbar über der zweiten Reihe von Fenstern (22) angeordnet und Mitteln zugeordnet sind, um die mit den Fühlern durchgeführten Messungen zu vergleichen, um auf den Steuermechanismus einzuwirken.

2. Dampferzeuger nach Anspruch 1, dadurch gekennzeichnet, dass im Inneren des Ringraumes eine Durchbohrungen aufweisende, horizontale Platte (28) angeordnet ist, die einerseits über dem Einlasstück (26) für das flüssige Metall und der ersten Reihe von Fenstern (24) und andererseits über dem Ausflussammler (34_{'}) des wiederüberhitzten Wassers angeordnet ist.

3. Dampferzeuger nach einem der Ansprüche 1 oder 2, dadurch gekennzeichnet, dass die Mittel zum Regeln der Strömungsmenge (50) aus einem kreisförmigen Deckelventil besteht, welches durch eine um die Umhüllung (2) drehbar angeordnete Hülse (52a) gebildet wird, die mit genausoviel Öffnungen (52b) wie die Anzahl der Fenster (24) der ersten Reihe versehen ist, wobei die Öffnungen und die Fenster die gleichen Abmessungen aufweisen und in einer Winkelstellung der Hülse (52a) miteinander übereinstimmen, und dass Dichtungsmittel (61) zwischen der Hülse und der Umhüllung um jedes Fenster (24) der ersten Reihe herum angeordnet sind.
